# EUROPÄISCHE PATENTSCHRIFT

(11) **EP 2 290 287 B1**
(45) Veröffentlichungstag und Bekanntmachung des Hinweises auf die Patenterteilung: **11.10.2017**
(21) Anmeldenummer: 10174077.7
(22) Anmeldetag: 26.08.2010
(51) Int. Cl.: F23D 14/06, F23D 14/58

(54) **Brennerkappe für Gasherde und Gasherd-Brenner mit einer solchen Brennerkappe**
Burner cap for gas range and burner with same
Chapeau de brûleur pour cuisinière à gaz et brûleur doté d'un tel chapeau

(30) Priorität: 27.08.2009 CN 200910034393
(43) Veröffentlichungstag der Anmeldung: 02.03.2011
(73) Patentinhaber: BSH Hausgeräte GmbH, 81739 München (DE)
(72) Erfinder: Luo, Haitao, 210028, Nanjing Jiangsu (CN); Miao, Weiwei, 210046, Nanjing Jiangsu (CN); Zhang, Shenzhou, 110044, Shenyang Liaoning (CN); Zhang, Xin, 210000, Nanjing Jiangsu (CN)

(56) Entgegenhaltungen:
- EP-A2- 2 189 718
- CN-Y- 201 209 862

## Beschreibung

### Gebiet der Erfindung

Die vorliegende Erfindung betrifft ein Bauteil für Gasherde, insbesondere eine Brennerkappe für Gasherde und einen Gasherd-Brenner mit einer solchen Brennerkappe.

### Technischer Hintergrund

Bei herkömmlichen Brennern für Gasherde sind an deren Oberseite typischerweise außen- und innenliegende Brennstellen angeordnet. Um die Heizleistung und somit den Heizeffekt eines Brenners zu verbessern, weist bei manchen Brennern die äußere Brennerkappe an ihrer, der inneren Brennerkappe zugewandten Randkante zusätzliche, ringförmig angeordnete Brennstellen auf. Trotzdem befinden sich zwischen den Brennringen eines Brenners große Bereiche ohne Brennstellen, so dass beim Betrieb des Brenners in diesen Bereichen ohne Brennstellen, aufgrund der fehlenden Flammen, niedrige Temperaturen entstehen. Dies kann dazu führen, dass der zu erhitzende Behälter an seiner Unterseite einer ungleichmäßigen Erhitzung ausgesetzt ist. Wenn ein Kochgeschirr zum Erwärmen auf den Brenner gestellt wird, weisen die Stellen ohne direkten Kontakt zur Flamme eine niedrige Temperatur auf, da dem brennstellenfreien Raum eine verhältnismäßig große Fläche zugeordnet ist, während die Stellen der Topfunterseite, welche unmittelbar mit den außen- und innenliegenden Brennstellen in Kontakt stehen und dadurch erhitzt werden, eine erheblich höhere Oberflächentemperatur aufweisen. Dies führt zu größerem Zeitaufwand, höherem Gasverbrauch und niedriger Heizleistung und auch der Geschmack wird beeinträchtigt.

Die Druckschrift EP 2 189 718 A2, welche zeitrangälter ist als die vorliegende EP 2 290 287 A2, jedoch nach dem Anmeldetag der EP 2 290 287 A2 veröffentlicht wurde, und somit eine Zwischenliteratur für die EP 2 290 287 A2 ist, befasst sich mit derselben Aufgabe wie die EP 2 290 287 A, nämlich eine Brennerkappe anzubieten, mit der eine bessere bzw. gleichmäßigere Verteilung der Brennstellen erzielt werden kann. Zur Lösung dieser Aufgabe schlägt die EP 2189 718 A2 vor, auf der Grundfläche der Brennerkappe eine am Kappenkörper angeordnete Ausformung vorzusehen, die mindestens zwei separate erhobene Abschnitte umfasst, wobei diese Abschnitte auf der Grundfläche der Brennerkappe peripher verteilt sind und wobei an diesen Abschnitten Brennstellen angeordnet sind. Dabei weist jeder der Abschnitte eine dem Kreismittelpunkt des Kappenkörpers abgewandte Außenschräge, eine dem Kreismittelpunkt des Kappenkörpers zugewandte Innenschräge und eine zwischen der Innenschräge und der Außenschräge angeordnete Mittelschräge auf, wobei Brennstellen sowohl an der Außenschräge als auch an der Innenschräge als auch an der Mittelschräge angeordnet sind.

Des Weiteren ist aus der Druckschrift CN 201 209 862 Y eine Brennerkappe bekannt, die sowohl an Ihrem Außenumfang Brennstellen aufweist, als auch an einer den Innenumfang der Brennerkappe und den Außenumfang der Brennerkappe verbindenden Mittelschräge Brennstellen aufweist.

### Darstellung der Erfindung

Die Aufgabe der vorliegenden Erfindung besteht darin, eine Brennerkappe anzubieten, mit der eine bessere bzw. gleichmäßigere Verteilung der Brennstellen erzielt werden kann.

Eine weitere Aufgabe der vorliegenden Erfindung ist es, einen Brenner für Gasherde mit einer Brennerkappe vorzuschlagen, mit der sich die Verteilung der Brennstellen verbessern lässt.

Zur Lösung dieser Aufgabe ist erfindungsgemäß eine Brennerkappe nach dem Anspruch 1 gegeben. In einer weiteren Ausführungsform der erfindungsgemäßen Brennerkappe beträgt N1 drei, so dass sich auf dem Kappenkörper zumindest drei vom Kreismittelpunkt nach außen verteilte Brennstellenringe befinden. Dies ermöglicht eine bevorzugte Anordnung der Brennstellen auf der gesamten Grundfläche des Körpers der Brennerkappe, was einerseits die Herstellung der Brennerkappe vereinfacht und gleichzeitig Einbauplatz für weitere Strukturen auf der Brennerkappe reserviert.

Um auf der gesamten Grundfläche des Körpers der Brennerkappe eine gleichmäßige Verteilung der Brennstellen in Umfangsrichtung zu realisieren, sieht eine weitere Ausführung der erfindungsgemäßen Brennerkappe vor, dass jede der spitzenförmigen Ausformungen N2 in Umfangsrichtung gleichmäßig verteilte Abschnitte umfasst, wobei 2≤N2≤15 (N2 = Ganzzahl) ist.

In einer weiteren Ausführungsform der Brennerkappe der vorliegenden Erfindung beträgt N2 drei, so dass von jedem der Abschnitte ein Zentriwinkel von etwa 80° überspannt wird und zwischen zwei, in Umfangsrichtung benachbarten, Abschnitten je eine Förderrinne für Sekundärluft entsteht. So kann neben einer möglichst gleichmäßigen Verteilung der Brennstellen in Umfangsrichtung zugleich auch eine entsprechende Struktur zur Ergänzung von Sekundärluft während des Brennbetriebs erzeugt werden, wodurch das Betriebsverhalten der gesamten Brennerkappe verbessert wird.

Damit dem Brenner während dem Betrieb genügend Sekundärluft zugeführt und dadurch die Heizleistung erhöht und die CO- und NOₓ-Emissionen reduziert werden können, sieht eine weitere Ausführung der erfindungsgemäßen Brennerkappe eine Aushöhlung an der Förderrinne für die Sekundärluft vor. Dadurch kann die Sekundärluft beim Betrieb des Brenners über den Spalt zwischen dem Brenner und der, diesen tragenden, Deckplatte des Gasherdes in diese Aushöhlung strömen und somit in den unteren Bereich der in Betrieb befindlichen Brennstellen geführt werden.

befinden. Dies vereinfacht nicht nur die Herstellung, sondern verbessert auch das Betriebsverhalten der erfindungsgemäßen Brennerkappe nach ihrem Aufsetzen auf eine Brennerfassung.

Erfindungsgemäß wird die Aufgabe außerdem gelöst durch einen Brenner für Gasherde, bestehend aus einer Brennerfassung mit einem Gasmischraum, einer mit der Brennerfassung verbundenen Brennerkappe gemäß einer der oben beschriebenen Ausführungen und einer Zentralkappe mit in Umfangsrichtung verteilten Zentralbrennstellen. Mit einem derartigen Brenner können mehr Brennringe denn je realisiert und somit die Betriebseigenschaften des Brenners hinsichtlich verbrennungstechnischem Wirkungsgrad und CO- und NOₓ-Emissionen verbessert werden.

Um die Herstellung der Brennerfassung beispielsweise durch eine mehrteilige Auslegung zu vereinfachen, ist in einer weiteren Ausführung des erfindungsgemäßen Brenners vorgesehen, dass die Brennerfassung aus einem Gasmischraum-Unterteil und einem damit verbundenen Gasmischraum-Oberteil besteht.

In einer weiteren Ausführungsform des erfindungsgemäßen Brenners ist an der Fügestelle von Brennerfassung und Brennerkappe ein äußerer, sich in Umfangsrichtung erstreckender, Flammenausbreitungsring ausgebildet. Durch das Vorhandensein des äußeren Flammenausbreitungsrings an der Fügestelle zwischen Brennerkappe und Brenner kann im Augenblick der Inbetriebnahme des Brenners die Flammenausbreitungsgeschwindigkeit entlang des äußeren Umfangs des Brenners erhöht und dadurch das Betriebsverhalten des ganzen Brenners entsprechend verbessert werden.

Gemäß einer weiteren Ausführungsform des Brenners der vorliegenden Erfindung befindet sich zwischen der Brennerfassung und der Zentralkappe ein innerer Flammenausbreitungsring. Durch das Vorhandensein des inneren Flammenausbreitungsrings an der Fügestelle zwischen Brennerkappe und Brenner lässt sich im Augenblick der Inbetriebnahme des Brenners auch die Flammenausbreitungsgeschwindigkeit entlang des inneren Umfangs des Brenners erhöhen.

Zur weiteren Verbesserung von Verbrennung und Flammenverteilung an der Zentralkappe, sieht eine weitere Ausführung des erfindungsgemäßen Brenners vor, dass die Zentralkappe in Umfangsrichtung mit zwei übereinander angeordneten Reihen von Brennstellen versehen ist, wobei die der unteren Brennstellen-Reihe zugeordnete Umfangsfläche eine zweite, radial nach innen sinkende Umfangsnut bildet und sich die Brennstellen der unteren Reihe am Boden der zweiten Umfangsnut befinden, so dass der innere Flammenausbreitungsring entsteht.

### Darstellung der Abbildungen

Nachfolgend wird die vorliegende Erfindung mit Hilfe von beigefügten Abbildungen und Ausführungsbeispielen näher erläutert. Dabei zeigen:
FIG. 1 eine Draufsicht einer Brennerkappe gemäß einem Ausführungsbeispiel der Erfindung,
FIG. 2 eine Schnittdarstellung einer erfindungsgemäßen Brennerkappe entlang der Schnittlinie A-A in FIG. 1,
FIG. 3 eine Ausschnittsvergrößerung der Darstellung in FIG. 2,
FIG. 4 eine dreidimensionale Ansicht einer Brennerkappe gemäß einem Ausführungsbeispiel der Erfindung,
FIG. 5 eine dreidimensionale Ansicht eines Brenners gemäß einem Ausführungsbeispiel der Erfindung,
FIG. 6 eine dreidimensionale Explosionszeichnung eines Brenners gemäß einem Ausführungsbeispiel der Erfindung, und
FIG. 7 eine Schnittdarstellung eines erfindungsgemäßen Brenners entlang der Schnittlinie A-A in FIG. 1.

FIG. 1 bis 4 zeigen eine Brennerkappe 1 für Gasherde, bestehend aus einem Kappenkörper 1, der annähernd kreisförmig ist und eine Grundfläche 9 aufweist. An der Unterseite des Kappenkörpers ist ein konkaver Gasaufnahmeraum 2 ausgebildet. Am Kappenkörper sind mehrere, diesen durchdringende Brennstellen 3 angeordnet. Auf der Grundfläche befindet sich mindestens eine, konzentrisch am Kappenkörper angeordnete, spitzenförmige Ausformung 4, die mindestens zwei separate, spitzenförmig ausgebildete Abschnitte umfasst. An jedem der Abschnitte ist eine, dem Kreismittelpunkt des Kappenkörpers abgewandte, nach außen abgeschrägte Fläche 5 ausgebildet, an der die Brennstellen 3 vorgesehen sind. Da sich auf der Grundfläche des Körpers der Brennerkappe mindestens eine, konzentrisch am Kappenkörper angeordnete, spitzenförmige Ausformung 4 aus mindesten zwei Abschnitten befindet und gleichzeitig an der, vom Kreismittelpunkt des Kappenkörpers abgewandten, Außenschräge des Abschnitts Brennstellen vorgesehen sind, kann eine gleichmäßigere Verteilung der Brennstellen auf der Brennerkappe und somit der Flammen beim Betrieb des Brenners erzielt werden. Auf diese Weise wird die Heizleistung erhöht.

Um auf der Grundfläche des Kappenkörpers, von ihrem kreismittelpunktnahen Bereich ausgehend, eine gleichmäßige Brennstellenverteilung über die gesamte Brennerkappe zu erzielen, befinden sich auf dem Körper der Brennerkappe 1 N1 spitzenförmige Ausformungen 4, die vom kreismittelpunktnahen Bereich annähernd gleichmäßig nach außen hin verteilt sind, wobei als N1 eine Ganzzahl gewählt wird und wobei gilt: 2 ≤N1≤6. In einer besonders bevorzugten Ausführungsform der erfindungsgemäßen Brennerkappe nach FIG. 1 bis 4 beträgt N1 drei, so dass sich auf dem Kappenkörper mindestens drei vom Kreismittelpunkt nach außen verteilte Brennstellenringe befinden. Dies ermöglicht eine bevorzugte Anordnung der Brennstellen auf der gesamten Grundfläche des Körpers der Brennerkappe, was einerseits die Herstellung der Brennerkappe vereinfacht und gleichzeitig Einbauplatz für weitere Strukturen auf der Brennerkappe reserviert.

Um eine gleichmäßige Verteilung der Brennstellen in Umfangsrichtung auf der gesamten Grundfläche des Körpers der Brennerkappe zu ermöglichen, umfasst jede der spitzenförmigen Ausformungen 4 der Brennerkappe 1 N2 in Umfangsrichtung gleichmäßig verteilte Abschnitte, wobei als N2 eine ganze Zahl gewählt wird und vorzugsweise gilt: 2≤N2≤15. In einer besonders bevorzugten Ausführungsform der Brennerkappe 1 der vorliegenden Erfindung gemäß FIG. 1 bis 4 beträgt N2 drei, so dass von jedem der Abschnitte ein Zentriwinkel von etwa 80° überspannt wird und zwischen zwei, in Umfangsrichtung benachbarten, Abschnitten je eine Förderrinne für Sekundärluft 7 entsteht. So kann neben einer möglichst gleichmäßigen Verteilung der Brennstellen in Umfangsrichtung zugleich auch eine entsprechende Struktur zur Ergänzung von Sekundärluft während des Brennbetriebs erzeugt werden, wodurch das Betriebsverhalten der gesamten Brennerkappe verbessert wird.

Damit dem Brenner während dem Betrieb genügend Sekundärluft zugeführt und dadurch die Heizleistung erhöht und die CO- und NOₓ-Emissionen reduziert werden können, lässt sich auf der Brennerkappe eine ergänzende Sekundärluftzuführung realisieren. NOₓ sind Stickoxide, die beim Betrieb des Gasherdes aufgrund von unvollständiger Verbrennung entstehen, häufig mit Schadstoffen wie NO und NO₂. Wie aus FIG. 1 bis 4 hervorgeht, ist in einer Ausführungsform der erfindungsgemäßen Brennerkappe 1 auf der Förderrinne für Sekundärluft 7 eine Aushöhlung 8 vorgesehen. Dadurch kann die Sekundärluft beim Betrieb des Brenners über den Spalt zwischen dem Brenner und der, diesen tragenden, Deckplatte des Gasherdes in diese Aushöhlung strömen und somit zum unteren Bereich der in Betrieb befindlichen Brennstellen geführt werden.

In einer Ausführungsform der Brennerkappe 1 der vorliegenden Erfindung gemäß FIG. 2 und 3 befinden sich die oberen Enden der spitzenförmigen Ausformungen weitgehend auf einer Ebene. Da bei dieser Ausführung die Oberseite der Brennerkappe insgesamt annähernd auf einer Ebene liegt und keine herausragenden Stellen aufweist, lassen sich die Kappenoberseite und die Unterseite des erhitzten Behälters von einer wechselseitigen Beeinflussung befreien.

Zur Vereinfachung der Herstellung der Brennstellen verfügt bei einer erfindungsgemäßen Brennerkappe 1 die spitzenförmige Ausformung 4, wie in FIG. 2 bis 4 dargestellt, über eine schräge oder gekrümmte Außenfläche 5, wobei die Brennstellen 3 gleichmäßig auf der Außenfläche 5 verteilt sind.

Zur weiteren Reduzierung der CO- und NOₓ-Emissionen während des Betriebs des Brenners, unter gleichzeitiger Berücksichtigung der Konstruktion der Brennerkappe, können gemäß einer Ausführungsform der Brennerkappe 1 der Erfindung, Durchmesser und Anzahl der auf den einzelnen Außenschrägen 5 verteilten Brennstellen 3 je nach Auslegung variieren. D.h. die Brennstellen 3 auf den einzelnen Außenschrägen 5 können hinsichtlich Durchmesser und Anzahl identisch sein oder aber auch voneinander abweichen, wie dies in FIG. 1 und 4 gezeigt ist. Da sich z.B. in den Bereichen, die in der Nähe des Kreismittelpunkts der Brennerkappe liegen, weniger Sekundärluft zuführen lässt als in den vom Kreismittelpunkt weiter entfernten Bereichen, kann das Austrittsvolumen des Gasgemisches durch Verkleinern des Durchmessers der innen, also in der Nähe des mittleren Bereiches, liegenden Brennstellen verringert werden. Auf diese Weise kann eine Zunahme der CO- und NOₓ-Emissionen, welche bei einer großen Gasgemisch-Austrittsmenge und ungenügender Luftergänzung entsteht, weitestgehend vermieden werden.

Um die Heizleistung und die Betriebseigenschaften des Brenners zu verbessern, ist bei einer erfindungsgemäßen Brennerkappe 1 nach FIG. 3 eine Umfangsfläche 10 am unteren Rand der Grundfläche 9 des Kappenkörpers ausgebildet. Auf dieser Umfangsfläche 10 sind mehrere Umfangsbrennstellen 11 gleichmäßig verteilt.

Wie ferner aus FIG. 3 ersichtlich ist, bildet sich an der Umfangsfläche 10 eine erste, radial nach innen sinkende Umfangsnut 12 aus, wobei sich die Umfangsbrennstellen 11 am Boden der ersten Umfangsnut 12 befinden. Dies vereinfacht nicht nur die Herstellung, sondern verbessert auch das Betriebsverhalten der erfindungsgemäßen Brennerkappe 1 nach ihrem Zusammensetzen mit einer Brennerfassung.

FIG. 5 bis 7 zeigen einen Brenner 20 für Gasherde entsprechend der vorliegenden Erfindung, bestehend aus zumindest einer Brennerfassung mit Gasmischraum 21, 22, einer wie oben beschriebenen, erfindungsgemäßen Brennerkappe 1 und einer Zentralkappe 23 mit an deren Rand verteilten Zentralbrennstellen 26, 27. Mit einem derartigen Brenner können mehr Brennringe denn je realisiert und damit die Betriebseigenschaften eines Brenners hinsichtlich verbrennungstechnischem Wirkungsgrad und der CO- und NOₓ-Emissionen verbessert werden.

Um des Weiteren die Herstellung der Brennerfassung beispielsweise durch eine mehrteilige Auslegung zu vereinfachen, kann bei einem erfindungsgemäßen Brenner 20 gemäß FIG. 6 die Brennerfassung aus einem Gasmischraum-Unterteil 22 und einem damit verbundenen Gasmischraum-Oberteil 21 bestehen.

Gemäß einer in FIG. 7 dargestellten Ausführungsform des erfindungsgemäßen Brenners 20, ist an der Fügestelle von Brennerfassung 21, 22 und Brennerkappe 1 ein äußerer, sich in Umfangsrichtung erstreckender Flammenausbreitungsring 24 ausgebildet. Durch das Vorhandensein des äußeren Flammenausbreitungsrings an der Fügestelle zwischen Brennerkappe und Brenner kann im Augenblick der Inbetriebnahme des Brenners die Flammenausbreitungsgeschwindigkeit entlang des äußeren Umfangs des Brenners erhöht und dadurch das Betriebsverhalten des ganzen Brenners entsprechend verbessert werden.

Wie FIG. 7 zu entnehmen ist, sieht die vorliegende Erfindung zwischen der Brennerfassung 21, 22 und der Zentralkappe 23 zusätzlich ein inneren Flammenausbreitungsring 25 vor. Durch das Vorhandensein des inneren Flammenausbreitungsrings an der Fügestelle zwischen Brennerkappe und Brenner lässt sich im Augenblick der Inbetriebnahme des Brenners auch die Flammenausbreitungsgeschwindigkeit entlang des inneren Umfangs des Brenners erhöhen.

Zur weiteren Verbesserung von Verbrennung und Flammenverteilung an der Zentralkappe, ist erfindungsgemäß vorgesehen, dass die Zentralkappe 23, wie in FIG. 7 gezeigt, an ihrem Umfang mit zwei übereinander angeordneten Reihen von Brennstellen 26, 27 versehen ist. Die der unteren Brennstellen-Reihe 27 zugeordnete Umfangsfläche bildet eine zweite, radial nach innen sinkende Umfangsnut 28, wobei sich die Brennstellen 27 der unteren Reihe am Boden der zweiten Umfangsnut 28 befinden, so dass der innere Flammenausbreitungsring 25 entsteht.

Hierbei sei darauf hingewiesen, dass die vorliegende Erfindung nicht nur auf eine oder mehrere der oben beschriebenen Ausführungsformen beschränkt ist, sondern alle möglichen Ausführungen umfasst, die durch die Patentansprüche der vorliegenden Anmeldung in Zusammenhang mit der Offenbarung in der Beschreibung definiert werden.

### BEZUGSZEICHENLISTE

- 1: Brennerkappe
- 2: Gasaufnahmeraum des Kappenkörpers
- 3: Brennstelle
- 4: Spitzenförmige Ausformung
- 5: Außenschräge, Außenfläche, nach außen abgeschrägte Fläche
- 6: Kreisförmiger Zentralbereich
- 7: Förderrinne für Sekundärluft
- 8: Aushöhlung
- 9: Grundfläche des Kappenkörpers
- 10: Umfangsfläche
- 11: Umfangsbrennstelle
- 12: Erste Umfangsnut
- 20: Brenner
- 21: Gasmischraum-Oberteil
- 22: Gasmischraum-Unterteil
- 23: Zentralkappe
- 24: Äußerer Flammenausbreitungsring
- 25: Innerer Flammenausbreitungsring
- 26: Brennstelle obere Reihe
- 27: Brennstelle untere Reihe
- 28: Zweite Umfangsnut

## Patentansprüche

1. Brennerkappe (1) für Gasherde bestehend aus einem Kappenkörper (1), der annähernd kreisförmig ist und mit einer Grundfläche (9) versehen ist, wobei an der Unterseite des Kappenkörpers (1) ein Gasaufnahmeraum (2) ausgebildet ist und am Kappenkörper (1) mehrere, diesen durchdringende Brennstellen (3) angeordnet sind, **dadurch gekennzeichnet, dass** sich auf der Grundfläche (9) N1, konzentrisch am Kappenkörper (1) angeordnete, spitzenförmige Ausformungen (4) befinden, die mindestens zwei separate Abschnitte umfassen, wobei an jedem der Abschnitte eine dem Kreismittelpunkt des Kappenkörpers (1) abgewandte Außenschräge (5) vorgesehen ist, an der sich die Brennstellen (3) befinden, wobei die sich auf dem Kappenkörper (1) befindenden N1 spitzenförmigen Ausformungen (4) vom Bereich des Kreismittelpunkts aus annähernd gleichmäßig nach außen hin verteilt sind und wobei 2 ≤N1≤6 (N1 = Ganzzahl) ist.

2. Brennerkappe (1) gemäß Anspruch 1, **dadurch gekennzeichnet, dass** N1 drei beträgt, so dass sich auf dem Kappenkörper (1) zumindest drei, vom Kreismittelpunkt nach außen verteilte, Brennstellenringe bilden.

3. Brennerkappe (1) gemäß Anspruch 1 oder 2, **dadurch gekennzeichnet, dass** jede der spitzenförmigen Ausformungen (4) N2 in Umfangsrichtung gleichmäßig verteilte Abschnitte umfasst, wobei 2≤N2≤15 (N2 = Ganzzahl) ist.

4. Brennerkappe (1) gemäß Anspruch 3, **dadurch gekennzeichnet, dass** N2 drei beträgt, so dass von jedem der Abschnitte ein Zentriwinkel von etwa 80° überspannt wird und zwischen zwei, in Umfangsrichtung benachbarten, Abschnitten je eine Förderrinne für Sekundärluft (7) entsteht.

5. Brennerkappe (1) gemäß Anspruch 4, **dadurch gekennzeichnet, dass** an der Förderrinne für Sekundärluft (7) eine Aushöhlung (8) vorgesehen ist.

6. Brennerkappe (1) gemäß einem der Ansprüche 1 bis 5, **dadurch gekennzeichnet, dass** sich die oberen Enden der spitzenförmigen Ausformungen (4) weitgehend auf einer Ebene befinden.

7. Brennerkappe (1) gemäß einem der Ansprüche 1 bis 5, **dadurch gekennzeichnet, dass** die spitzenförmige Ausformung (4) über eine schräge oder gekrümmte Außenfläche (5) verfügt, wobei die Brennstellen (3) gleichmäßig auf dieser Außenfläche (5) verteilt sind.

8. Brennerkappe (1) gemäß Anspruch 7, **dadurch gekennzeichnet, dass** die auf den einzelnen Außenschrägen (5) verteilten Brennstellen (3) in Durchmesser und Anzahl voneinander abweichen.

9. Brennerkappe (1) gemäß einem der Ansprüche 1 bis 5, **dadurch gekennzeichnet, dass** am unteren Rand der Grundfläche (9) des Kappenkörpers eine Umfangsfläche (10) ausgebildet ist, auf der mehrere Umfangsbrennstellen (11) gleichmäßig verteilt sind.

10. Brennerkappe (1) gemäß Anspruch 9, **dadurch gekennzeichnet, dass** sich an der Umfangsfläche (10) eine erste, radial nach innen sinkende Umfangsnut (12) ausbildet, wobei sich die Umfangsbrennstellen (11) am Boden der ersten Umfangsnut (12) befinden.

11. Brenner (20) für Gasherde, bestehend aus einer Brennerfassung (21, 22) mit Gasmischraum, einer mit der Brennerfassung verbundenen Brennerkappe (1), gemäß einem der Ansprüche 1 bis 10, und einer Zentralkappe (23) mit an deren Rand verteilten Zentralbrennstellen (26, 27).

12. Brenner (20) gemäß Anspruch 11, **dadurch gekennzeichnet, dass** die Brennerfassung aus einem Gasmischraum-Unterteil (22) und einem damit verbundenen Gasmischraum-Oberteil (21) besteht.

13. Brenner (20) gemäß Anspruch 11 oder 12, **dadurch gekennzeichnet, dass** zwischen Brennerfassung (21, 22) und Brennerkappe (1) ein äußerer, sich in Umfangsrichtung erstreckender Flammenausbreitungsring (24) ausgebildet ist.'

14. Brenner (20) gemäß einem der Ansprüche 11 bis 13, **dadurch gekennzeichnet, dass** sich an der Fügestelle zwischen Brennerfassung (21, 22) und Zentralkappe (23) ein innerer Flammenausbreitungsring (25) befindet.

## Claims

1. Burner cap (1) for a gas range consisting of a cap body (1) which is approximately circular and is provided with a bottom surface (9), wherein a gas receiving chamber (2) is configured on the lower face of the cap body (1) and arranged on the cap body (1) are a plurality of burner points (3) penetrating said cap body, **characterised in that** N1 peak-shaped portions (4) arranged concentrically on the cap body (1) are located on the bottom surface (9), said peak-shaped portions comprising at least two separate portions, wherein an external chamfer (5) remote from the centre of the circle of the cap body (1) is provided on each of the portions, the burner points (3) being located on said external chamfer, wherein the peak-shaped portions (4) located on the cap body (1) are distributed approximately uniformly outwardly from the region of the centre of the circle and wherein 2≤N1≤6 (N1 = whole number).

2. Burner cap (1) according to claim 1, **characterised in that** N1 equals three, so that at least three burner point rings distributed outwardly from the centre of the circle are formed on the cap body (1).

3. Burner cap (1) according to claim 1 or 2, **characterised in that** each of the peak-shaped portions (4) N2 comprises portions distributed uniformly in the peripheral direction, wherein 2≤N2≤15 (N2 = whole number).

4. Burner cap (1) according to claim 3, **characterised in that** N2 equals three so that a central angle of approximately 80° is spanned by each of the portions and one respective conveying channel for secondary air (7) is produced between two adjacent portions in the peripheral direction.

5. Burner cap (1) according to claim 4, **characterised in that** a hollowed-out portion (8) is provided on the conveying channel for secondary air (7).

6. Burner cap (1) according to one of claims 1 to 5, **characterised in that** the upper ends of the peak-shaped portions (4) are located substantially in one plane.

7. Burner cap (1) according to one of claims 1 to 5, **characterised in that** the peak-shaped portion (4) has an oblique or curved external surface (5), wherein the burner points (3) are distributed uniformly over this external surface (5).

8. Burner cap (1) according to claim 7, **characterised in that** the burner points (3) distributed over the individual external chamfers (5) differ from one another in diameter and number.

9. Burner cap (1) according to one of claims 1 to 5, **characterised in that** a peripheral surface (10) is configured on the lower edge of the bottom surface (9) of the cap body, a plurality of peripheral burner points (11) being uniformly distributed thereon.

10. Burner cap (1) according to claim 9, **characterised in that** a first radially inwardly recessed peripheral groove (12) is configured on the peripheral surface (10), wherein the peripheral burner points (11) are located on the base of the first peripheral groove (12).

11. Burner (20) for a gas range consisting of a burner holder (21, 22) with a gas mixing chamber, a burner cap (1) connected to the burner holder, according to one of claims 1 to 10, and a central cap (23) with central burner points (26, 27) distributed on the edge thereof.

12. Burner (20) according to claim 11, **characterised in that** the burner holder consists of a gas mixing chamber lower part (22) and a gas mixing chamber upper part (21) which is connected thereto.

13. Burner (20) according to claim 11 or 12, **characterised in that** an external flame distribution ring (24) extending in the peripheral direction is configured between the burner holder (21, 22) and the burner cap (1).

14. Burner (20) according to one of claims 11 to 13, **characterised in that** an internal flame distribution ring (25) is located on the joint between the burner holder (21, 22) and the central cap (23).

## Revendications

1. Capuchon de brûleur (1) pour cuisinières à gaz, constitué d'un corps de capuchon (1) qui est approximativement circulaire et est muni d'une surface de base (9), un espace de réception de gaz (2) étant réalisé sur le côté inférieur du corps de capuchon (1) et plusieurs points de combustion (3) traversant le corps de capuchon (1) étant disposés sur celui-ci, **caractérisé en ce que** N1 formations (4) de forme pointue, disposées concentriquement sur le corps de capuchon (1), se trouvent sur la surface de base (9), lesquelles comprennent au moins deux sections séparées, un chanfrein extérieur (5) détourné du centre du corps de capuchon (1) étant ménagé sur chacune des sections, sur lequel chanfrein se trouvent les points de combustion (3), les N1 formations (4) en forme de pointe se trouvant sur le corps de capuchon (1) étant réparties approximativement de manière régulière vers l'extérieur à partir de la zone du centre et dans lequel 2≤N1≤6 (N1 = nombre entier).

2. Capuchon de brûleur (1) selon la revendication 1, **caractérisé en ce que** N1 a la valeur trois, de sorte qu'au moins trois anneaux de points de combustion répartis vers l'extérieur depuis le centre se forment sur le corps de capuchon (1).

3. Capuchon de brûleur (1) selon la revendication 1 ou 2, **caractérisé en ce que** chacune des formations (4) en forme de pointe comprend N2 sections réparties régulièrement, avec 2≤N2≤15 (N2 = nombre entier).

4. Capuchon de brûleur (1) selon la revendication 3, **caractérisé en ce que** N2 a la valeur trois, de sorte qu'à partir de chacune des sections, un angle au centre d'environ 80° est formé et qu'entre deux sections voisines en direction circonférentielle, il se forme respectivement une goulotte pour l'air secondaire (7).

5. Capuchon de brûleur (1) selon la revendication 4, **caractérisé en ce qu'**une cavité (8) est ménagée sur la goulotte pour l'air secondaire (7).

6. Capuchon de brûleur (1) selon l'une quelconque des revendications 1 à 5, **caractérisé en ce que** les extrémités supérieures des formations (4) en forme de pointe se trouvent en grande partie sur un plan.

7. Capuchon de brûleur (1) selon l'une quelconque des revendications 1 à 5, **caractérisé en ce que** la formation (4) en forme de pointe dispose d'une surface extérieure (5) inclinée ou courbée, les points de combustion (3) étant répartis de manière régulière sur cette surface extérieure (5).

8. Capuchon de brûleur (1) selon la revendication 7, **caractérisé en ce que** les points de combustion (3) répartis sur chacun des chanfreins extérieurs (5) se différencient en diamètre et nombre.

9. Capuchon de brûleur (1) selon l'une quelconque des revendications 1 à 5, **caractérisé en ce que** sur le bord inférieur de la surface de base (9) du corps de capuchon est réalisée une surface circonférentielle (10) sur laquelle plusieurs points de combustion circonférentiels (11) sont répartis de manière régulière.

10. Capuchon de brûleur (1) selon la revendication 9, **caractérisé en ce qu'**une première rainure circonférentielle (12) descendant radialement vers l'intérieur se forme sur la surface circonférentielle (10), les points de combustion circonférentiels (11) se trouvant sur le fond de la première rainure circonférentielle (12).

11. Brûleur (20) pour cuisinières à gaz, constitué d'une douille de brûleur (21, 22) munie d'un espace mélangeur de gaz, d'un capuchon de brûleur (1) relié à la douille de brûleur, selon l'une quelconque des revendications 1 à 10, et d'un capuchon central (23) comprenant des points de combustion centraux (26, 27) répartis sur son bord.

12. Brûleur (20) selon la revendication 11, **caractérisé en ce que** la douille de brûleur est constituée d'une partie inférieure (22) d'espace mélangeur de gaz et d'une partie supérieure (21) d'espace mélangeur de gaz reliée à celle-là.

13. Brûleur (20) selon la revendication 11 ou 12, **caractérisé en ce qu'**un anneau extérieur de propagation de flamme (24) s'étendant en direction circonférentielle est réalisé entre la douille de brûleur (21, 22) et le capuchon de brûleur (1).

14. Brûleur (20) selon l'une quelconque des revendications 11 à 13, **caractérisé en ce qu'**un anneau intérieur de propagation de flamme (25) se trouve à l'endroit de jonction entre la douille de brûleur (21, 22) et le capuchon central (23).
